# FASCICULE DE BREVET EUROPEEN

(11) **EP 1 697 594 B1**
(45) Date de publication et mention de la délivrance du brevet: **25.01.2012**
(21) Numéro de dépôt: 04805615.4
(22) Date de dépôt: 02.12.2004
(51) Int. Cl.: E01F 13/00

(54) **BARRIERE LEVANTE DE SECURITE**
HUBSICHERHEITSSCHRANKE
RISING SECURITY BARRIER

(30) Priorité: 03.12.2003 FR 0314188
(43) Date de publication de la demande: 06.09.2006
(73) Titulaire: BCA Barrieres et controle d'acces, 60230 Chambly (FR)
(72) Inventeur: GUEDON, Olivier, F-95260 Aumont sur Oise (FR)
(74) Mandataire: Texier, Christian
(86) Numéro de dépôt international: PCT/FR2004/003095
(87) Numéro de publication internationale: WO 2005/056928

(56) Documents cités:
- WO-A-89/01544
- US-A- 4 016 679
- US-B1- 6 179 517

## Description

La présente invention concerne le domaine des barrières levantes destinées à contrôler le passage sur une voie de circulation.

La présente invention peut trouver de nombreuses applications.

Les barrières conformes à la présente invention peuvent en particulier être utilisées sur les postes de péage autoroutiers, les accès de parking, etc...

De nombreuses barrières ont déjà été proposées.

Les barrières connues comprennent généralement une lisse comportant une armature en métal, par exemple et le plus souvent en aluminium.

Le document EP 0886009 décrit une barrière de sécurité, notamment barrière de passage à niveau ou de parking, comportant au moins une lisse pourvue d'au moins un élément conducteur de l'électricité relié à un dispositif permettant de détecter une variation ou une interruption de la continuité électrique de l'élément conducteur, constitué par une boucle conductrice comportant plusieurs brins conducteurs portés par un support fibreux.

Une telle barrière permet de détecter lorsque la barrière est endommagée du fait d'une cassure de la lisse, par exemple en raison d'un accident, d'un acte de vandalisme ou encore d'un brusque coup de vent.

Le document divulgue également que la lisse peut être réalisée en matériau composite.

Bien qu'ayant rendu de grands services les lisses connues ne donnent cependant pas toujours totalement satisfaction.

En effet les problèmes suivants sont fréquemment signalés :
- détérioration de véhicules, notamment casse de pare-brise, lors des manoeuvres de fermeture des barrières,
- blessure de piétons,
- détérioration des lisses,
- durée de vie limitée du mécanisme d'entraînement des barrières.

La présente invention a pour but de proposer une nouvelle barrière qui élimine les inconvénients de la technique antérieure.

Ce but est atteint dans le cadre de la présente invention grâce à une barrière telle que définie en revendication 1 annexée.

L'utilisation de matériau composite dans la configuration ainsi définie pour la réalisation de la lisse offre de nombreux avantages.

En premier lieu, elle permet la réalisation d'une lisse légère en poids. Et de là elle permet d'allonger la durée de vie des mécanismes d'entraînement et de limiter le risque de blessure de piétons et/ou de détérioration de véhicules.

Selon d'autres caractéristiques avantageuses de la présente invention :
. le tube central est réalisé à base de 55 à 65% en poids de filés de fibres de verre, de 45 à 35% en poids de filés de fibres de carbone et de résine, par exemple époxy.
. le tube central (110) est constitué :
   - d'une couche interne formée de filés de fibres , lesdits filés étant disposés longitudinalement et parallèlement l'un à l'autre,
   - d'une couche centrale formée de filés de fibres orientés angulairement en hélice par rapport à l'axe longitudinal du tube,
   - d'une couche externe formée de filés de fibres , lesdits filés étant disposés longitudinalement et parallèlement l'un à l'autre,
   les desdites couches interne, centrale et externe étant obtenues simultanément et polymérisées ensemble dans une résine époxy pour former un tube composite monobloc. . le tube central est recouvert par un manchon de protection,
. le manchon de protection est réalisé en polystyrène expansé,
. le manchon de protection est formé par deux demi coquilles symétriques dont le plan moyen de jonction correspond à un plan diamétral du tube,
. le manchon est recouvert par une gaine ayant pour fonction de maintenir en place les éléments composant le manchon, même en cas de détérioration de celui-ci,
. une housse externe recouvre l'ensemble des éléments composant la lisse,
. la lisse est portée par un étrier monté à rotation autour d'un axe horizontal sur une borne,
. la lisse est montée à rotation autour d'un axe vertical, sur l'étrier,
. la lisse est supportée par l'étrier, par un système de pince.

D'autres caractéristiques, buts et avantages de la présente invention apparaîtront à la lecture de la description détaillée qui va suivre et en regard des dessins annexés donnés à titre d'exemples non limitatifs et sur lesquels :
. la figure 1 représente une vue schématique en coupe longitudinale du tube central d'une lisse de barrière de sécurité conforme à la présente invention,
. la figure 2 représente une vue schématique en coupe transversale de la même lisse,
. la figure 3 représente une vue schématique latérale d'une barrière de sécurité conforme à la présente invention et
. la figure 4 représente une vue partielle de la barrière de sécurité conforme à la présente invention.

On a représenté sur les figures annexées une barrière de sécurité conforme à la présente invention comprenant un barreau ou lisse 100, horizontale au repos, porté par un étrier 200 monté à rotation autour d'un axe horizontal 210 sur une borne 300. L'étrier 200 est entraîné à rotation autour de l'axe 210 par un moteur logé dans la borne 300.

Ainsi en positon de repos, la lisse 100 s'étend horizontalement en travers d'un passage à contrôler, pour interdire un libre passage. Au contraire, après activation du moteur, la lisse est pivotée verticalement vers le haut pour libérer le passage précité.

Dans le cadre de la présente invention la lisse 100 est constituée d'un tube central rectiligne 110 de section droite circulaire, en matériau composite, par exemple à base de fibres de verre, de fibres de carbone et de résine époxy.

Après de nombreux essais, les inventeurs ont retenu une structure de tube 110 constituée par un ensemble de filés de fibres de carbone et de fibres de verre, enduites de résine époxy polymérisée pour coller les fibres parallèlement les unes aux autres et former ainsi le tube.

La réalisation du tube 110 formé d'une couche interne 112 de filés de fibres de verre longitudinaux et jointifs d'un poids linéaire compris entre 60 et 70 g/ml, de préférence de 67 g/ml, recouverte d'une hélice 114 de fibres de verre orientée selon un angle compris entre 60 et 80°, de préférence de l'ordre de 75° par rapport à l'axe longitudinal, d'un poids linéaire compris entre 50 et 60 g/ml, de préférence de 52 g/ml, elle-même recouverte d'une couche externe 116 de filés de fibres de carbone longitudinaux et jointifs d'un poids linéaire compris entre 85 et 95 g/ml, de préférence de 90 g/ml, offre une meilleure élasticité et permet d'obtenir une lisse à plus grande flexion, plus tolérante en cas de chocs, tant pour sa durée de vie propre, que sur le plus faible risque à l'égard des véhicules impactant la lisse.

Plus précisément encore, après de nombreux essais, les inventeurs ont retenu une solution combinant 55 à 65% de fibres de verre, typiquement 57% et 45 à 35%, typiquement 43%% de fibres de carbone pour la réalisation du tube 110.

Cette combinaison de filés de fibres de verre sur les couches interne 112 et centrale 114, avec des fibres de carbone sur la couche externe 116, formant une hélice prise en sandwich entre deux couches de filés longitudinaux, alliée à des poids linéaires différents pour les différentes couches, a montré un meilleur compromis en termes de résistance, durée de vie et dégâts occasionnés en cas d'impact, que des solutions comprenant 100% de fibres de carbone ou 100% de fibres de verre.

Ainsi, des crash-tests ont montré que la lisse selon l'invention est capable d'une flexion de +/- 45° par rapport à son axe longitudinal lors de chocs avec une voiture lancée à 60 km/h et de +/- 55° à 80 km/h.

Pour sa réalisation, le tube 110 est fait par pulltrusion simultanée de filés de fibres de verre jointifs longitudinaux tirés longitudinalement au moyen d'une première filière tandis qu'une seconde filière tournante d'un diamètre supérieur tire en hélice une couche centrale de filés de fibres de verre jointifs et qu'une troisième filière d'un diamètre encore supérieur tire longitudinalement des filés de fibres de carbone jointifs.

Chacune des fibres est recouverte initialement de résine epoxy, celle-ci étant polymérisée lorsque le tube formé de ses trois couches est réalisé, de sorte que l'ensemble des couches forme un tout monobloc.

Le tube en matériau composite 110 est recouvert par un manchon de protection, par exemple en polystyrène expansé 120. Ce manchon a pour fonction principale d'éviter l'endommagement des véhicules lors de chocs et de protéger le tube 110 composite de toutes les aspérités que peut rencontrer la lisse lors de chocs, (par exemple barres de toit, muret, etc...).

De préférence ce manchon 120 est formé par deux demi coquilles symétriques 122, 124 dont le plan moyen de jonction correspond à un plan diamétral du tube 110, c'est-à-dire un plan passant par l'axe longitudinal du tube 110. Les deux coquilles 122, 124 sont identiques. Chaque demie coquille 122, 124 a une section droite correspondant à une demie couronne. Le manchon 120 s'étend de préférence sur la quasi-totalité de la longueur du tube 110.

Plus précisément comme on le voit sur les figures 1 et 2 annexées, de préférence les deux demi-coquilles 122 et 124 sont nervurées longitudinalement. Ainsi les deux demi-coquilles 122 et 124 possèdent chacune, au niveau de leur plan de jonction, d'un côté de l'axe longitudinal, une nervure en saillie 121 et de l'autre côté de l'axe longitudinal, une rainure en creux 123, de section droite complémentaire de la nervure 121 précitée, propre à accueillir la nervure en regard de l'autre demi coquille.

L'utilisation de demi- coquille 122, 124 nervurées permet de renforcer le maintien du manchon 120 sur le tube 110, y compris lors des déformations subies à l'occasion de chocs.

Le manchon peut être maintenu sur le tube central 110 par tous moyens appropriés, par exemple par collage, avantageusement à l'aide d'une colle silicone.

De préférence le manchon 120 est lui-même recouvert par une gaine 130 ayant pour fonction de maintenir en place les éléments composant le manchon 120 en polystyrène, même en cas de détérioration de celui-ci. La gaine 130 est avantageusement formée d'une gaine en polyéthylène (PE) thermorétractable.

Par ailleurs de préférence une housse externe 140 recouvre l'ensemble précité pour assurer sa protection à l'égard des chocs et aider à la visibilité. Cette housse peut être composée de tissu polyester enduit PVC. Pour assurer la visibilité, la housse 140 présente de préférence sur sa surface externe des bandes de couleurs contrastées ou alternées, avantageusement au moins partiellement réfléchissantes. A titre d'exemple non limitatif, à cette fin, la surface externe de couleur rouge de la housse 140 peut être recouverte d'une série (5 par exemple) de bandes blanches rétroréfléchissantes d'une largeur de 50mm réparties sur la longueur de la lisse.

De préférence la housse 140 est réalisée en deux parties pour permettre son remplacement aisé sans démonter la lisse.

A titre d'exemple non limitatif :
- le tube 110 possède un diamètre interne de l'ordre de 35 mm, un diamètre externe de l'ordre de 38 mm et une longueur de l'ordre de 3400mm,
- le diamètre interne des demi coquilles 122, 124 est sensiblemnt égal au diamètre externe du tube 110 de sorte que les demi-coquilles 122, 124 épousent étroitement la surface extérieure du tube 110,
- le diamètre externe du manchon 120 est de l'ordre de 100mm,
- le diamètre externe du manchon est de l'ordre de 100mm de sorte que l'épaisseur du manchon 120 est supérieure à 50mm, typiquement de l'ordre de 60mm,
- la masse volumique du polystyrène expansé utilisé pour la réalisation du manchon 120 est de l'ordre de 20kg/m³,
- la gaine 130 est avantageusement formée d'une gaine en polyéthylène (PE) thermorétractable d'une épaisseur de 120 µm,
- la housse 140 est composée de tissu polyester enduit PVC 520g/m² et d'une épaisseur de 0,6mm,
- le poids linéaire au mètre de l'ensemble de la lisse est inférieur à 800g/m,
- le diamètre extérieur de la lisse est supérieur à 90mm, typiquement de l'ordre de 100mm.

La lisse de sécurité proposée dans le cadre de la présente invention offre de nombreux avantages par rapport aux moyens connus de l'état de la technique.

Les inventeurs ont déterminé expérimentalement que l'utilisation d'une âme constituée d'un tube 110 en matériau composite permet de tolérer une déformation notable en cas d'impact sans entraîner ni détérioration de la lisse, ni effet néfaste important sur l'élément générant l'impact.

Plus précisément la lisse précédemment décrite, qui possède un poids total de l'ordre de 2300g et un poids linéaire au mètre de l'ordre de 766g, présente une résistance aux impacts de véhicule jusqu'à 80km/h et ne génère pas de casse de pare-brise d'un véhicule jusqu'à 60km/h.

Par ailleurs la faible inertie de la lisse conforme à la présente invention, en raison de sa masse faible, combinée avec sa structure limitent fortement les risques de blesser ou d'assommer un piéton tentant de franchir le passage lors d'une manoeuvre de la barrière (on rappelle ici que la manoeuvre des barrières connues s'opèrent généralement en un temps inférieur à la seconde et que de nombreux accidents sont constatés auprès du personnel d'exploitation, des forces de l'ordre ou des usagers, avec les barrières antérieures connues).

L'utilisation d'une lisse ayant un diamètre extérieur important (typiquement de l'ordre de 100mm) permet d'en améliorer la visibilité et déjà en soi limite le risque d'impact, notamment par un piéton.

L'utilisation d'une lisse présentant un poids linéaire inférieur à 800g/m permet d'augmenter la durée de vie des mécanismes d'entraînement par rapport aux dispositions de l'état de la technique.

La présente invention peut toucher tous les domaines d'application des barrières levantes de sécurité, notamment mais non limitativement le domaine des péages automatiques autoroutiers et les péages de parking.

Comme on l'a évoqué précédemment, la lisse 100 est portée par un étrier 200 monté à rotation autour d'un axe horizontal 210 sur une borne 300.

Plus précisément encore, comme on le voit sur les figures 3 et 4 annexées, l'extrémité de la lisse 100 adjacente à l'étrier 200 est engagée dans un manchon 220 lequel est lui même monté à rotation autour d'un axe vertical 222, grâce à des gonds 224 ou tous moyens équivalents, sur l'étrier 200. Par ailleurs la lisse 100 est supportée par l'étrier 200, à distance des gonds 224, par un système de pince 230. Celui-ci est de préférence formé de deux blocs élastiques 232, 234, en forme de sabots, disposés respectivement au dessous et au dessus de la lisse 100.

En fonctionnement normal, lorsque l'étrier 200 est entraîné à rotation autour de l'axe horizontal 210, la lisse 100 accompagne le mouvement de l'étrier 200, en étant maintenu sur celui-ci par la pince 230.

En revanche lorsqu'un choc est appliqué sur la lisse 100, dans un premier temps, celle-ci peut se déformer grâce à l'élasticité intrinsèque du tube 110. Et si la force appliquée à la lisse 100, sous l'effet du choc, dépasse l'effort de serrage exercé par la pince 230, la lisse 100 peut sortir de la pince 230, en pivotant à l'horizontale, par rotation autour de l'axe vertical 222. Ainsi, la flexion de lisse est limitée et ne dépasse jamais la résistance globale à la flexion de celle-ci, ce qui augmente la durée de vie du dispositif.
Une fois l'élément appliquant le choc sur la lisse 100 retiré, la lisse peut être remise en place dans la pince. La barrière de sécurité est alors à nouveau fonctionnelle.

Bien entendu la présente invention n'est pas limitée aux modes de réalisation particuliers qui viennent d'être décrits, mais s'étend à toutes variantes conformes à son esprit.

En particulier l'homme de l'art pourra remplacer la pince 230 par tous moyens équivalents permettant de maintenir la lisse 100 solidaire de l'étrier 200 tant que l'effort d'impact appliqué sur la lisse 100 reste inférieur à un seuil, tout en autorisant un pivotement de la lisse 100 horizontalement par rapport à l'étrier 200 lorsque cet effort dépasse un seuil.

## Revendications

1. Barrière levante destinée à contrôler le passage sur une voie de circulation, comprenant une lisse (100) en matériau composite, **caractérisée par le fait que** la lisse (100) comprend une couche de fibres en hélice prise en sandwich entre deux couches de fibres disposées longitudinalement.

2. Barrière selon la revendication 1, **caractérisée par le fait que** la lisse (100) comprend un tube central rectiligne (110) de section droite circulaire, en matériau composite.

3. Barrière selon l'une des revendications 1 ou 2, **caractérisée par le fait qu'**elle comprend un tube central (110) réalisé à base de 55 à 65% en poids de filés de fibres de verre, de 45 à 35% en poids de filés de fibres de carbone et de résine, par exemple époxy.

4. Barrière selon l'une des revendications 2 ou 3, **caractérisée par le fait que** le tube central (110) est constitué :
- d'une couche interne (112) formée de filés de fibres , lesdits filés étant disposés longitudinalement et parallèlement l'un à l'autre,
- d'une couche centrale (114) formée de filés de fibres orientés angulairement en hélice par rapport à l'axe longitudinal du tube,
- d'une couche externe (116) formée de filés de fibres , lesdits filés étant disposés longitudinalement et parallèlement l'un à l'autre,
les desdites couches interne (112), centrale (114) et externe (116) étant obtenues simultanément et polymérisées ensemble dans une résine époxy pour former un tube composite monobloc.

5. Barrière selon la revendication 4, **caractérisée en ce que** la couche interne (112) du tube central (110) est formée de filés de fibres de verre d'un poids linéaire compris entre 60 et 70 g/ml, de préférence 67 g/ml .

6. Barrière selon l'une des revendications 4 ou 5, **caractérisée en ce que** la couche centrale (114) du tube est formée de filés de fibres de verre d'un poids linéaire compris entre 50 et 60 g/ml, de préférence 52 g/ml.

7. Barrière selon l'une des revendications 4 à 6, **caractérisée en ce que** la couche externe (116) du tube est formée de filés de fibres de carbone d'un poids linéaire compris entre 85 et 95 g/ml, de préférence 90 g/ml.

8. Barrière selon l'une des revendications 4 à 7, **caractérisée en ce que** la couche centrale (114) forme une hélice dont la tangente est orientée d'un angle compris entre 60 et 80° par rapport à l'axe longitudinal du tube.

9. Barrière selon l'une des revendications 4 à 8, **caractérisée en ce que** la couche centrale forme une hélice dont la tangente est orientée d'un angle de 75° par rapport à l'axe longitudinal du tube.

10. Barrière selon l'une des revendications 1 à 9, **caractérisée par le fait qu'**elle comprend un tube central (110) recouvert par un manchon de protection (120).

11. Barrière selon la revendication 10, **caractérisée par le fait que** le manchon de protection (120) est réalisé en polystyrène expansé.

12. Barrière selon l'une des revendications 10 ou 11, **caractérisée par le fait que** le manchon de protection (120) est formé par deux demi coquilles symétriques (122, 124) dont le plan moyen de jonction correspond à un plan diamétral du tube (110).

13. Barrière selon la revendication 12, **caractérisée par le fait que** les deux demi coquilles (122, 124) sont nervurées longitudinalement de manière complémentaire.

14. Barrière selon l'une des revendications 10 à 13, **caractérisée par le fait que** le manchon (120) est maintenu sur le tube central (110) par collage, avantageusement à l'aide d'une colle silicone.

15. Barrière selon l'une des revendications 10 à 14, **caractérisée par le fait que** le manchon (120) est recouvert par une gaine (130) ayant pour fonction de maintenir en place les éléments composant le manchon (120), même en cas de détérioration de celui-ci.

16. Barrière selon la revendication 15, **caractérisée par le fait que** la gaine (130) est formée de polyéthylène (PE) thermorétractable.

17. Barrière selon l'une des revendications 1 à 16, **caractérisée par le fait qu'**une housse externe (140) recouvre l'ensemble des éléments (110, 120, 130) composant la lisse (100).

18. Barrière selon la revendication 17, **caractérisée par le fait que** la housse (140) est composée de tissu polyester enduit PVC.

19. Barrière selon l'une des revendications 1 à 18, **caractérisée par le fait que** la surface externe de la lisse (100) possède des bandes de couleurs contrastées ou alternées, avantageusement au moins partiellement réfléchissantes.

20. Barrière selon l'une des revendications 1 à 19, prise en combinaison avec la revendication 10, **caractérisée par le fait que** le diamètre externe du manchon (120) est de l'ordre de 100mm.

21. Barrière selon l'une des revendications 1 à 20, prise en combinaison avec la revendication 10, **caractérisée par le fait que** l'épaisseur du manchon (120) est supérieure à 50mm, typiquement de l'ordre de 60mm.

22. Barrière selon l'une des revendications 1 à 21, **caractérisée par le fait que** le poids linéaire au mètre de l'ensemble de la lisse est inférieur à 800g/m.

23. Barrière selon l'une des revendications 1 à 22, **caractérisée par le fait que** la lisse (100) est portée par un étrier (200) monté à rotation autour d'un axe horizontal (210) sur une borne (300).

24. Barrière selon la revendication 23, **caractérisée par le fait que** la lisse (100) est montée à rotation autour d'un axe vertical (222), sur l'étrier (200).

25. Barrière selon l'une des revendications 23 ou 24, **caractérisée par le fait que** la lisse (100) est supportée par l'étrier (200), par un système de pince (230).

26. Barrière selon la revendication 25, **caractérisée par le fait que** le système de pince est formé de deux blocs élastiques (232, 234), en forme de sabots, disposés respectivement au dessous et au dessus de la lisse (100).

## Claims

1. A lifting barrier for controlling the passage on a traffic lane, **characterized by** the fact that it comprises a string rail (100) in composite material, **characterized by** the fact that the spring rail (100) comprises an helix fiber layer sandwiched between two fiber layers positioned longitudinally.

2. The barrier according to claim 1, **characterized by** the fact that the spring rail (100) comprises a rectilinear central tube (110) with a circular cross-section, in composite material.

3. The barrier according to any of claims 1, or 2, **characterized by** the fact that it comprises a central tube (110) made on the basis of 55 to 65% by weight of yarns of glass fibers, 45 to 35% by weight of yarns of carbon fibers and resin, e.g. epoxy resin.

4. The barrier according to any of claims 2 or 3, **characterized by** the fact that the central tube (110) consists of:
- an internal layer (112) formed with yarns of fibers, said yarns being positioned longitudinally and parallel to each other,
- a central layer (114) formed with yarns of fibers, angularly orientated as a helix relatively to the longitudinal axis of the tube,
- an external layer (116) formed with yarns of fibers, said yarns being positioned longitudinally and parallel to each other,
said internal (112), central (114) and external (116) layers being obtained simultaneously and polymerized together in an epoxy resin so as to form a single-piece composite tube.

5. The barrier according to claim 4, **characterized in that** the internal layer (112) of the central tube (110) is formed with glass fiber yarns with a linear weight between 60 and 70 g/ml, preferably 67 g/ml.

6. The barrier according to any of claims 4 or 5, **characterized in that** the central layer (114) of the tube is formed with glass fiber yarns with a linear weight between 50 and 60 g/ml, preferably 52 g/ml.

7. The barrier according to any of claims 4 to 6, **characterized in that** the external layer (116) of the tube is formed with carbon fiber yarns with a linear weight between 85 and 95 g/ml, preferably 90 g/ml.

8. The barrier according to any of claims 4 to 7, **characterized in that** the central layer (114) forms a helix, the tangent of which is orientated by an angle between 60 and 80° relatively to the longitudinal axis of the tube.

9. The barrier according to any of claims 4 to 8, **characterized in that** the central layer forms a helix, the tangent of which is orientated by an angle of 75° relatively to the longitudinal axis of the tube.

10. The barrier according to any of claims 1 to 9, **characterized by** the fact that it comprises a central tube (110) covered with a protected sleeve (120).

11. The barrier according to claim 10, **characterized by** the fact that the protective sleeve (120) is made in expanded polystyrene.

12. The barrier according to any of claims 10 or 11, **characterized by** the fact that the protective sleeve (120) is formed with two symmetrical half-shells (122, 124), the median joining plane of which corresponds to a diametrical plane of the tube (110).

13. The barrier according to claim 12, **characterized by** the fact that both half-shells (122, 124) are longitudinally ribbed in a complementary manner.

14. The barrier according to any of claims 10 to 13, **characterized by** the fact that the sleeve (120) is held on the central tube (110) by bonding, advantageously by means of a silicone adhesive.

15. The barrier according to any of claims 10 to 14, **characterized by** the fact that sleeve (120) is covered with a sheath (130) having the function of holding the elements in place which make up the sleeve (120), even in the case of deterioration of the latter.

16. The barrier according to claim 15, **characterized by** the fact that the sheath (130) is formed with heat-shrinkable polyethylene (PE).

17. The barrier according to any of claims 1 to 16, **characterized by** the fact that an external cover (140) covers the whole of the elements (110, 120, 130) making up the string rail (100).

18. The barrier according to claim 17, **characterized by** the fact that the cover (140) consists of PVC-coated polyester fabric.

19. The barrier according to any of claims 1 to 18, **characterized by** the fact that the external surface of the string rail (100) has strips with contrasted or alternating colors, advantageously at least partly reflective strips.

20. The barrier according to any of claims 1 to 19, taken as a combination with claim 10, **characterized by** the fact that the external diameter of the sleeve (120) is of the order of 100 mm.

21. The barrier according to any of claims 1 to 20, taken as a combination with claim 10, **characterized by** the fact that the thickness of the sleeve (120) is larger than 50 mm, typically of the order of 60 mm.

22. The barrier according to any of claims 1 to 21, **characterized by** the fact that the linear weight by meter of the whole of the string rail is less than 800 g/m.

23. The barrier according to any of claims 1 to 22, **characterized by** the fact that the string rail (100) is borne by a stirrup (200) rotatably mounted around a horizontal axis (210) on a post (300).

24. The barrier according to claim 23, **characterized by** the fact that the string rail (100) is rotatably mounted around a vertical axis (222), on the stirrup (200).

25. The barrier according to any of claims 23 or 24, **characterized by** the fact that the string rail (100) is supported by the stirrup (200), by a clamping system (230).

26. The barrier according to claim 25, **characterized by** the fact that the clamping system is formed with two elastic blocks (232, 234), as shoes, positioned below and above the string rail (100), respectively.

## Patentansprüche

1. Hubschranke, die zum Kontrollieren des Passierens an einem Fahrstreifen bestimmt ist, umfassend einen Baum (100) aus einem Verbundwerkstoff, **dadurch gekennzeichnet, dass** der Baum (100) eine Schicht aus Fasern in Spiralform umfasst, die sich zwischen zwei Schichten aus längs angeordneten Fasern befindet.

2. Schranke nach Anspruch 1, **dadurch gekennzeichnet, dass** der Baum (100) eine gerade mittige Röhre (110) mit einem kreisförmigen Querschnitt aus einem Verbundwerkstoff umfasst.

3. Schranke nach einem der Ansprüche 1 oder 2, **dadurch gekennzeichnet, dass** sie eine mittige Röhre (110) umfasst, die auf der Grundlage von 55 bis 65% Gewichtsprozent Glasfasergarnen, 45 bis 35% Gewichtsprozent Kohlenstofffasergarnen und Harz, beispielsweise Epoxidharz, hergestellt ist.

4. Schranke nach einem der Ansprüche 2 oder 3, **dadurch gekennzeichnet, dass** die mittige Röhre (110) aus Folgendem gebildet ist:
- einer inneren Schicht (112), die aus Fasergarnen gebildet ist, wobei die Garne längs und parallel zueinander angeordnet sind,
- einer mittleren Schicht (114), die aus Fasergarnen gebildet ist, die winklig in Spiralform zur Längsachse der Röhre ausgerichtet sind,
- einer äußeren Schicht (116), die aus Fasergarnen gebildet ist, wobei die Garne längs und parallel zueinander angeordnet sind, wobei die innere (112), mittlere (114) und äußere Schicht (116) gleichzeitig hergestellt werden und gemeinsam in einem Epoxidharz polymerisiert werden, um eine einteilige Verbundröhre zu bilden.

5. Schranke nach Anspruch 4, **dadurch gekennzeichnet, dass** die innere Schicht (112) der mittigen Röhre (110) aus Glasfasergarnen mit einer längenbezogenen Masse zwischen 60 und 70 g/ml, vorzugsweise 67 g/ml, gebildet ist.

6. Schranke nach Anspruch 4 oder 5, **dadurch gekennzeichnet, dass** die mittlere Schicht (114) der Röhre aus Glasfasergarnen mit einer längenbezogenen Masse zwischen 50 und 60 g/ml, vorzugsweise 52 g/ml, gebildet ist.

7. Schranke nach Anspruch 4 bis 6, **dadurch gekennzeichnet, dass** die äußere Schicht (116) der Röhre aus Kohlenstofffasergarnen mit einer längenbezogenen Masse zwischen 85 und 95 g/ml, vorzugsweise 90 g/ml, gebildet ist.

8. Schranke nach einem der Ansprüche 4 bis 7, **dadurch gekennzeichnet, dass** die mittlere Schicht (114) eine Spirale bildet, deren Tangente unter einem Winkel von zwischen 60 und 80° zur Längsachse der Röhre ausgerichtet ist.

9. Schranke nach einem der Ansprüche 4 bis 8, **dadurch gekennzeichnet, dass** die mittlere Schicht eine Spirale bildet, deren Tangente unter einem Winkel von 75° zur Längsachse der Röhre ausgerichtet ist.

10. Schranke nach einem der Ansprüche 1 bis 9, **dadurch gekennzeichnet, dass** sie eine mittige Röhre (110) umfasst, die mit einer Schutzhülle (120) überzogen ist.

11. Schranke nach Anspruch 10, **dadurch gekennzeichnet, dass** die Schutzhülle (120) aus geschäumtem Polystyrol hergestellt ist.

12. Schranke nach einem der Ansprüche 10 oder 11, **dadurch gekennzeichnet, dass** die Schutzhülle (120) aus zwei symmetrischen Halbschalen (122, 124) gebildet ist, deren mittlere Verbindungsebene einer Durchmesserebene der Röhre (110) entspricht.

13. Schranke nach Anspruch 12, **dadurch gekennzeichnet, dass** die beiden Halbschalen (122, 124) längs einander ergänzend gerippt sind.

14. Schranke nach einem der Ansprüche 10 bis 13, **dadurch gekennzeichnet, dass** die Hülle (120) auf der mittigen Röhre (110) durch Kleben, vorteilhafterweise mithilfe eines Silikonklebstoffs, gehalten ist.

15. Schranke nach einem der Ansprüche 10 bis 14, **dadurch gekennzeichnet, dass** die Hülle (120) von einer Ummantelung (130) bedeckt ist, deren Funktion es ist, die Elemente, aus denen die Hülle (120) besteht, festzuhalten, selbst im Falle einer Beschädigung derselben.

16. Schranke nach Anspruch 15, **dadurch gekennzeichnet, dass** die Ummantelung (130) aus aufschrumpfbarem Polyethylen (PE) gebildet ist.

17. Schranke nach einem der Ansprüche 1 bis 16, **dadurch gekennzeichnet, dass** eine äußere Umhüllung (140) alle Elemente (110, 120, 130), aus denen der Baum (100) besteht, bedeckt.

18. Schranke nach Anspruch 17, **dadurch gekennzeichnet, dass** die Umhüllung (140) aus PVC-beschichtetem Polyestergewebe besteht.

19. Schranke nach einem der Ansprüche 1 bis 18, **dadurch gekennzeichnet, dass** die Außenfläche des Baums (100) Streifen mit kontrastreichen oder abwechselnden Farben, vorteilhafterweise wenigstens teilweise reflektierend, besitzt.

20. Schranke nach einem der Ansprüche 1 bis 19, in Verbindung mit Anspruch 10, **dadurch gekennzeichnet, dass** der Außendurchmesser der Hülle (120) etwa 100 mm beträgt.

21. Schranke nach einem der Ansprüche 1 bis 20, in Verbindung mit Anspruch 10, **dadurch gekennzeichnet, dass** die Dicke der Hülle (120) über 50 mm beträgt, üblicherweise etwa 60 mm.

22. Schranke nach einem der Ansprüche 1 bis 21, **dadurch gekennzeichnet, dass** die längenbezogene Masse des gesamten Baums unter 800 g/m liegt.

23. Schranke nach einem der Ansprüche 1 bis 22, **dadurch gekennzeichnet, dass** der Baum (100) von einer Halterung (200) gehalten wird, die drehbar um eine horizontale Achse (210) an einem Ständer (300) montiert ist.

24. Schranke nach Anspruch 23, **dadurch gekennzeichnet, dass** der Baum (100) drehbar um eine vertikale Achse (222) an der Halterung (200) montiert ist.

25. Schranke nach einem der Ansprüche 23 oder 24, **dadurch gekennzeichnet, dass** der Baum (100) von der Halterung (200) über ein Klemmsystem (230) gehalten wird.

26. Schranke nach Anspruch 25, **dadurch gekennzeichnet, dass** das Klemmsystem aus zwei elastischen Blöcken (232, 234) in Form von Schuhen gebildet ist, die unter beziehungsweise über dem Baum (100) angeordnet sind.
